# FASCICULE DE BREVET EUROPEEN

(11) **EP 0 541 001 B1**
(45) Date de publication et mention de la délivrance du brevet: **09.04.1997**
(21) Numéro de dépôt: 92118471.9
(22) Date de dépôt: 29.10.1992
(51) Int. Cl.: G04B 37/16

(54) **Boîte de montre avec un fond séparable**
Uhrengehäuse mit einem abnehmbaren Boden
Watch-case with a removable back cover

(30) Priorité: 04.11.1991 CH 3212/91
(43) Date de publication de la demande: 12.05.1993
(73) Titulaire: Compagnie des Montres Longines, Francillon S.A., CH-2610 St-Imier Canton de Berne (CH)
(72) Inventeur: Rappo, Jean-Louis, CH-2854 Bassecourt (CH); Eray, Joseph, CH-2855 Glovelier (CH); Gigandet, Bernard, CH-2854 Bassecourt (CH); Cattin, Rodolphe, CH-2300 La Chaux-de-Fonds (CH)
(74) Mandataire: de Montmollin, Henri

(56) Documents cités:
- EP-A- 0 221 233
- EP-A- 0 269 872
- EP-A- 0 378 125
- CH-A- 201 996
- CH-A- 355 094
- CH-A- 662 698
- CH-A- 675 339

## Description

La présente invention concerne une boîte de montre avec un fond séparable de la carrure. Plus particulièrement, cette invention concerne une boîte de montre munie d'un fond formant avec les deux attaches au bracelet une seule et même pièce.

Il est connu du document CH 662 698 une boîte de montre comportant un fond séparable de la carrure, ce fond formant avec les deux attaches au bracelet une seule et même pièce. Dans ce document, l'attache au bracelet comprend une base aux extrémités de laquelle se trouvent deux cornes servant à la fixation de la barrette de fixation du bracelet, la base de cette attache étant reliée au fond par un pont. Le pont de cette attache a la forme d'un parallèlipipède rectangle et la base de l'attache de forme allongée et orientée transversalement au pont présente une surface externe située dans le même plan que la surface externe dudit fond de cette boîte de montre, la section transversale de la base ayant la forme d'un triangle dont l'angle externe est tronqué.

Chacune des cornes a la forme d'un parallèlipipède rectangle situé sur une des extrémités de la base de l'attache. Etant donné que la section de la base est de forme triangulaire tronquée, la corne a une orientation générale dont la direction est légèrement décalée angulairement par rapport à la direction perpendiculaire au plan défini par la surface externe du fond de la boîte.

L'attache décrite dans ce document présente l'inconvénient suivant : la section triangulaire tronquée de la base associée à deux cornes, ayant chacune la forme d'un parallèlipipède rectangle, engendre une réalisation en plusieurs étapes nécessitant au moins une étape d'usinage. Ce document décrit donc une boîte de montre présentant des attaches aux formes géométriques simples, mais nécessitant une réalisation relativement onéreuse.

Un premier but de l'invention est de fournir une boîte de montre comprenant un fond séparable de la carrure et formant avec deux attaches pour fixer un bracelet une seule et même pièce, chaque attache comportant deux cornes dont l'orientation générale présente un décalage angulaire relativement au plan médian trois heures - neuf heures de la boîte de montre, pour un coût de fabrication peu onéreux.

Un autre but de l'invention est de fournir une telle boîte de montre avec des cornes ayant une forme adaptée pour définir un trou borgne destiné à une extrémité d'un moyen de fixation dudit bracelet.

La présente invention a donc pour objet une boîte de montre comprenant une carrure, un fond définissant un plan général et deux attaches pour fixer un bracelet, ce fond formant avec les deux attaches une seule et même pièce, chacune desdites attaches présentant, relativement à une projection dans ledit plan général dudit fond, sensiblement la forme générale d'un T dont la branche médiane forme un pont de raccordement de l'attache audit fond et dont la branche transversale forme une base pour deux cornes. Ces deux cornes s'étendent respectivement, à partir des deux extrémités de la base, selon deux axes d'orientation générale parallèles l'un à l'autre et définissant un plan oblique présentant un décalage angulaire relativement au plan médian trois heures - neuf heures de ladite boîte de montre, cette dernière étant caractérisée en ce que ladite base s'étend dans un plan général perpendiculaire aux deux axes d'orientation générale.

Il résulte de ces caractéristiques qu'il est aisé de fabriquer les deux attaches pour fixer le bracelet uniquement par étampage et par pliage, ce qui permet de fabriquer la pièce formant le fond et les attaches de manière industrielle pour un faible coût. Par étampage, on comprend le fait d'écraser et/ou de repousser diverses parties d'une pièce de métal.

Dans un mode de réalisation préféré de l'invention, le pont reliant la base au fond est incurvé du côté de la surface externe de ce fond, le profil formé par les surfaces externes du fond, des deux ponts et des deux bases respectives dans le plan médian six heures - douze heures de ladite boîte de montre définissant une ligne continue et lisse.

Selon d'autres caractéristiques de ce mode de réalisation préféré, lesdites cornes ont une épaisseur supérieure à l'épaisseur de la région périphérique dudit fond et chacune de ces cornes présente un trou borgne ayant une unique ouverture située dans la surface interne de ladite corne et destiné à recevoir une extrémité d'un moyen servant à fixer ledit bracelet à ladite boîte de montre.

Selon une variante de ce mode de réalisation, lesdites cornes ont sensiblement la forme d'un demi-ellipsoide de révolution.

Il résulte de ce mode de réalisation préféré une boîte de montre dont l'épaisseur de la région périphérique du fond est indépendante et sensiblement inférieure à l'épaisseur des cornes, ce qui présente un double avantage.

Premièrement, l'épaisseur nécessaire à la corne pour que celle-ci puisse aisément avoir un trou borgne, destiné à recevoir une extrémité d'un moyen de fixation du bracelet et ayant une seule et unique ouverture dans la surface interne de cette corne, n'engendre pas de répercussions sur l'épaisseur de la région périphérique du fond, ce qui permet à cette dernière d'être suffisamment petite pour donner à la boîte de montre une épaisseur minimale sans pour autant nécessiter un trou pour l'extrémité de la barrette qui traverse entièrement la corne.

On notera qu'il est avantageux pour la réalisation de la boîte de montre, spécialement si celle-ci est étanche, que la région périphérique du fond ait une épaisseur relativement petite, de telle manière que ce fond séparable de la carrure reste en-dessous du niveau du trou de la tige de mise à l'heure.

Deuxièmement, l'épaisseur de la corne étant indépendante de l'épaisseur de la région périphérique du fond, la corne peut avoir une épaisseur suffisamment grande pour présenter une forme harmonieuse qui souligne le caractère esthétique de cette boîte de montre, la corne ayant par exemple une forme d'un demi-ellipsoide de révolution ou d'un demi-oeuf ou toute autre forme artistique évoquant le travail artisanal d'un orfèvre.

D'autres caractéristiques et avantages de l'invention apparaîtront mieux à la lecture de la description détaillée qui suit, faite en référence aux dessins annexés qui sont donnés uniquement à titre d'exemple et dans lesquels:
- la figure 1 représente une vue en plan de la boîte de montre selon l'invention;
- les figures 2 et 3 sont respectivement des vues en coupe selon les lignes II-II et III-III de la figure 1;
- la figure 4 est une vue en plan de la pièce formant le fond et les attaches pour fixer le bracelet de la boîte de montre selon l'invention;
- la figure 5 est une vue éclatée de la boîte de montre selon l'invention lorsque celle-ci est regardée de côté selon une direction correspondant à l'axe 6 heures - 12 heures de cette boîte de montre.

En se référant aux figures 1 à 5, on décrira ci-après un mode de réalisation préféré d'une boîte de montre selon l'invention.

La boîte de montre 1 comprend une carrure-lunette 2 et une pièce 4 formant le fond 6 avec les deux attaches 8 et 9 servant à fixer le bracelet. Cette boîte de montre comprend encore un verre 10 placé dans un joint d'étanchéité 11, lequel fait aussi office de réhaut entre le verre 10 et le cadran 12 de cette montre.

Le mouvement 14 de cette montre est logé dans un cercle d'encageage 16 ayant en section radiale un prolongement qui vient s'appuyer contre la surface interne 18 du fond 6. Un joint d'étanchéité 20 est prévu à l'intérieur d'un logement formé par la carrure-lunette 2, le fond 6 et le cercle d'encageage 16.

La pièce 4 formant le fond avec les deux attaches servant à fixer le bracelet comprend essentiellement quatre régions ayant une épaisseur distincte. La région la plus mince, d'une épaisseur 22, forme la région centrale 21 du fond 6, cette région centrale 21 comprenant la région de superposition avec le mouvement 14 de la montre. La région périphérique 23 du fond 6 forme une deuxième région présentant une épaisseur 24 spécifique, le bord extérieur du fond étant arrondi. La surface interne de cette région périphérique 23 constitue la surface de contact avec la carrure-lunette 2 de cette boîte de montre. Des trous 26 sont prévus dans cette région périphérique 23, ces trous étant destinés au passage des vis de fixation 28 servant à maintenir ensemble la carrure-lunette 2 et la pièce 4 formant le fond avec les deux attaches pour fixer le bracelet.

Ensuite, la base 30 de chacune des deux attaches 8 et 9 forme une troisième région de la pièce 4 ayant une épaisseur spécifique, à savoir une épaisseur 31 légèrement supérieure à l'épaisseur 24 de la région périphérique 23 de cette pièce 4. Finalement, cette pièce 4 comprend encore quatre cornes 34a à 34d, chacune de ces cornes définissant une largeur 35 supérieure à l'épaisseur 24 de la région périphérique 23 du fond 6 et supérieure ou égale à l'épaisseur 31 de la base 30 de l'attache 8, respectivement 9. On notera cependant que l'épaisseur 31 de la base 30 peut être, dans une autre variante de ce mode de réalisation, plus petite ou égale à l'épaisseur 24 de la région périphérique 23.

Outre la base 30 et les cornes 34a et 34b, respectivement 34c et 34d, chacune des deux attaches 8 et 9 comprend encore un pont 36 reliant la région périphérique 23 du fond 6 avec la base 30 de l'attache 8, respectivement 9. Ce pont 36 présente une épaisseur diminuant progressivement entre l'épaisseur 24 de la région périphérique 23 et l'épaisseur 31 de la base 30 de l'attache 8, respectivement 9. Ce pont 36 forme un étranglement entre le fond 6 et la base 30 de l'attache 8, respectivement 9. Ainsi, la base 30 a la forme d'une barre orientée transversalement a la direction donnée par les deux ponts 36 de la pièce 4 de cette boîte de montre 1. On notera que dans la vue en plan de la figure 4, chaque attache présente la forme générale d'un T.

Afin de repérer dans l'espace la boîte de montre 1, on nomme haut ou dessus ou encore partie supérieure de la montre la région située du côté du verre 10 de montre et bas ou dessous ou encore partie inférieure de la boîte de montre la région définie par le fond 6 de la boîte de montre. La région centrale 21 du fond 6 de la boîte de montre définit un plan général 38. Ce plan général 38 est ici parallèle au plan général de la boîte de montre. La base 30 de l'attache 8, respectivement 9 définit un plan général 40, respectivement 41. Ce plan général 40, respectivement 41 est décalé angulairement d'un angle α par rapport au plan général 38 du fond de la boîte de montre. Par plan général d'une pièce, on comprend le plan dans lequel s'étend sensiblement cette pièce. On notera ici que les références entre parenthèses sur la figure 2 mentionnent les éléments qui apparaissent lorsque l'on fait subir à la boîte de montre de la figure 1 une rotation de 180° dans le plan de représentation de cette figure 1.

Les deux cornes 34a et 34b, respectivement 34c et 34d, s'étendant dans un seul et même sens à partir des deux extrémités de la base 30 de chacune des deux attaches 8 et 9, sont orientées vers le haut de la montre selon un axe d'orientation générale 44, respectivement 45 sensiblement perpendiculaire au plan général 40, respectivement 41 de la base 30 de l'attache au bracelet 8, respectivement 9. Ainsi, les cornes des deux attaches au bracelet 8 et 9 sont orientées selon une direction décalée angulairement d'un angle α par rapport au plan médian trois heures - neuf heures de la boîte de montre 1. Le décalage angulaire α des cornes 34a à 34d permet de dégager ces cornes du bord de la carrure-lunette 2 en leur donnant une orientation appropriée au contour du poignet d'une personne susceptible de porter cette montre.

De plus, les deux cornes et la base d'une même attache présentent sensiblement un plan de symétrie commun, ce plan de symétrie comprenant les deux axes 44, respectivement 45 d'orientation générale des deux cornes de cette attache.

Grâce à la structure de la pièce 4, formant le fond 6 avec les deux attaches 8 et 9, et en particulier de la dernière caractéristique mentionnée ci-avant, il est aisément possible de fabriquer cette pièce 4 par étampage et par pliage. Par exemple, on obtient par étampage une pièce avec les cornes orientées sensiblement dans le prolongement de la base respective. Puis par pliage, ces cornes sont orientées selon une direction sensiblement perpendiculaire au plan général de ladite base respective.

Le pont 36 reliant la région périphérique 23 du fond 6 à la base 30 de l'attache au bracelet 8, respectivement 9 est incurvé de manière sensiblement continue en direction du dessous de la boîte de montre, c'est-à-dire du côté de la surface externe 48 du fond 6. Le profil formé par les surfaces externes 48, 58 et 50 du fond 6, du pont 36 et de la base 30 dans le plan médian six heures - douze heures II-II définit une ligne continue et lisse. Par lisse, on indique que la ligne ne présente ni angle, ni décrochement. Ainsi, lorsque la boîte de montre 1 est posée sur son fond 6, la pièce 4 formant le fond 6 avec les deux attaches au bracelet 8 et 9 présente un profil convexe dans la région des attaches 8 et 9.

On notera que dans un autre mode de réalisation de l'invention, les deux cornes situées aux extrémités de la base de chacune des deux attaches sont orientées sensiblement vers le bas de la boîte de montre, le pont reliant la région périphérique du fond à la base de l'attache au bracelet étant alors incurvé en direction du dessus de la boîte de montre, c'est-à-dire du côté du verre de montre. Dans ce dernier mode de réalisation, la surface interne et la surface externe de la base de l'attache au bracelet sont inversées par rapport au mode de réalisation représenté dans les figures 1 à 5.

La base 30 de chacune des deux attaches 8 et 9 présente une surface externe 50 et une surface interne 52 située du côté du haut de la boîte de montre 1. De même, chacune des cornes 34a à 34d présente une surface externe 54 et surface interne 56. Le pont 36 de l'attache 8, respectivement 9 possède lui aussi une surface externe 58 et une surface interne 60 située du côté de la carrure-lunette 2. Les surfaces internes 52 de la base 30 et 56 des cornes 34a et 34b, respectivement 34c et 34d définissent un volume à l'intérieur duquel prend place une barrette de fixation du bracelet (non représentée) dont les extrémités sont insérées à l'intérieur de cavités 64 prévue dans chacune des cornes 34a à 34d. Ces cavités 64 présentent une seule ouverture située dans la surface interne 56 des cornes; elles forment donc des trous borgnes et s'ouvrent vers l'intérieur de l'attache.

On remarquera que la région centrale 21 du fond 6 de la boîte de montre forme un évidement dans la pièce 4 comprenant ce fond 6, les bords de cet évidement étant défini par la région périphérique 23 du fond 6. D'un autre côté, le fond 6 est situé partiellement à l'intérieur d'un évidement 68 prévu dans le fond de la carrure-lunette 2. On notera que cet évidement 68 reste en-dessous du niveau inférieur du trou 69 prévu pour la tige de mise à l'heure, laissant ainsi une épaisseur de matière 70 appartenant à la carrure-lunette 2 entre la région périphérique 23 du fond et ce trou 69. On notera encore que dans la figure 3, la tige de mise à l'heure et la couronne n'ont pas été représentées.

Afin de donner un aspect monocoque à la boîte de montre, tout en en donnant à la carrure une forme de coupe évasée qui souligne le caractère très plat de la montre, le diamètre du fond 6 est inférieur au diamètre du verre 10 de la boîte de montre 1.

Etant donné que le pont 36 relie de manière continue et sans décrochement la surface interne de la région périphérique 23 du fond 6 avec la surface interne 52 de la base 30, ainsi que la surface externe 48 du fond 6 avec la surface externe 50 de la base 30, une encoche 72 est nécessaire sur le bord inférieur de la carrure-lunette 2 définissant l'évidement 68.

Cette encoche 72 a sensiblement une profondeur correspondant à la profondeur de l'évidement 68 opéré dans le fond de la carrure-lunette 2.

Pour donner à la boîte de montre des formes harmonieuses et un aspect élégant, les surfaces externes de la région périphérique du fond 6, du pont 36 et de la base 30 sont partiellement arrondies. Les cornes 34a à 34d présentent sensiblement la forme d'un demi-ellipsoide de révolution, la surface plane définissant la surface interne 56, alors que la surface bombée définit la surface externe 54 de ces cornes. Dans une variante de ce mode préféré de réalisation de l'invention, d'autres formes peuvent être prévues, par exemple la forme d'un demi-oeuf. Cependant, chacune de ces formes doit avoir une épaisseur suffisante dans la région de la cavité 64 servant à recevoir l'extrémité de la barrette de fixation du bracelet.

On notera finalement qu'une boîte de montre selon l'invention peut avoir une lunette formée par une pièce distincte de la pièce formant la carrure.

## Revendications

1. Boîte de montre (1) comprenant une carrure (2), un fond (6) définissant un plan général (38) et deux attaches (8, 9) pour fixer un bracelet, ce fond formant avec les deux attaches une seule et même pièce (4), chacune desdites attaches présentant, relativement à une projection dans ledit plan général (38) dudit fond, sensiblement la forme générale d'un T dont la branche médiane forme un pont (36) de raccordement de l'attache audit fond et dont la branche transversale forme une base (30) pour deux cornes (34a, 34b; 34c, 34d), ces deux cornes s'étendant respectivement, à partir des deux extrémités de cette base et sur la totalité de la largeur de ces deux extrémités, selon deux axes d'orientation générale (44; 45) parallèles l'un à l'autre et définissant un plan oblique présentant un décalage angulaire (α) relativement au plan médian trois heures - neuf heures de ladite boîte de montre, cette dernière étant caractérisée en ce que ladite base s'étend dans un plan général (40; 41) perpendiculaire aux deux axes d'orientation générale (44; 45).

2. Boîte de montre selon la revendication 1, caractérisée en ce que ledit pont (36) reliant ladite base (30) audit fond (6) est incurvé du côté de la surface externe (48) dudit fond (6), le profil formé par les surfaces externes (48, 58, 50) dudit fond (6), dudit pont (36) et de ladite base (30) dans le plan médian six heures - douze heures de ladite boîte de montre (1) définissant une ligne continue et lisse.

3. Boîte de montre selon la revendication 1, caractérisée en ce que lesdites cornes (34a et 34d) ont une épaisseur (35) supérieure à l'épaisseur (24) de la région périphérique (23) dudit fond (6) et en ce que chacune de ces cornes présente un trou borgne (64), dont l'unique ouverture est située dans la surface interne (56) de ladite corne, destiné à recevoir une extrémité d'un moyen servant à fixer ledit bracelet à ladite boîte de montre (1).

4. Boîte de montre selon l'une quelconque des revendications 1 à 3, caractérisée en ce que chacune desdites cornes (34a à 34d) a sensiblement la forme d'un demi-oeuf.

5. Boîte de montre selon l'une quelconque des revendications précédentes, caractérisée en ce que ladite seule et même pièce (4) formant ledit fond (6) avec les deux attaches (8, 9) est obtenue par étampage et par pliage.

6. Boîte de montre selon l'une quelconque des revendications 1 à 5, caractérisée en ce qu'un premier évidemment définissant la région centrale (21) dudit fond (6) est prévu dans ladite pièce (4) formant le fond (6) avec les deux attaches (8, 9), ce premier évidemment étant destiné à loger partiellement un mouvement horloger.

7. Boîte de montre selon l'une quelconque des revendications 3 à 6, caractérisée en ce que ladite pièce (4) formant le fond (6) avec les deux attaches (8, 9) comprend des trous (26) dans ladite région périphérique (23) dudit fond (6) pour des vis (28) servant à fixer cette pièce (4) à ladite carrure (2) de ladite boîte de montre (1).

8. Boîte de montre selon l'une quelconque des revendications 3 à 7, caractérisée en ce que ledit fond (6) est situé partiellement à l'intérieur d'un deuxième évidemment (68) prévu dans le fond de ladite carrure (2) de ladite boîte de montre (1).

9. Boîte de montre selon la revendication 8, caractérisée en ce que le haut de ladite région périphérique (23) dudit fond (6) reste en-dessous du niveau inférieur d'un trou (69) prévu dans ladite carrure (2) pour une tige de mise à l'heure.

10. Boîte de montre selon la revendication 8 ou 9, caractérisée en ce que deux encoches (72) sont prévues sur le bord dudit fond de la carrure (2) définissant ledit deuxième évidemment (68) pour permettre le passage dudit pont (36) de chacune des deux attaches (8, 9).

11. Boîte de montre selon l'une quelconque des revendications 1 à 10, caractérisée en ce que le diamètre dudit fond (6) est inférieur au diamètre du verre (10) de ladite boîte de montre (1), la carrure (2) de cette boîte de montre (1) ayant la forme d'une coupe évasée.

12. Boîte de montre selon la revendication 1, caractérisée en ce que chaque base (30) et les deux cornes (34a, 34 b; 34c, 34d) qui lui sont associées sont symétriques relativement audit plan oblique défini par lesdits deux axes d'orientation générale de ces deux cornes.

## Patentansprüche

1. Armbanduhrgehäuse (1) mit einem Gehäusering (2), einem eine Hauptebene (38) definierenden Boden (6) und zwei Ansätzen (8, 9) zum Befestigen eines Armbandes, welcher Boden mit den beiden Ansätzen ein einstückiges Teil (4) bildet, wobei jeder der Ansätze relativ zu einer Projektion in die Hauptebene (38) des Bodens eine allgemeine T-Form aufweist, wobei der Mittelschenkel eine Verbindungsbrücke (36) des Ansatzes mit dem Boden bildet und die Querarme eine Basis (30) für zwei Hörner (34a, 34b; 34c, 34d) bilden, welche beiden Hörner sich, jeweils ausgehend von den beiden Enden dieser Basis und auf der Gesamtheit der Breite dieser beiden Enden, gemäß zwei Hauptorientierungsachsen (44; 45) parallel zueinander erstrecken und eine schiefe Ebene definieren, die einen Winkelversatz (α) relativ zur Mittelebene drei Uhr - neun Uhr des Armbanduhrgehäuses aufweist, welches letztere dadurch gekennzeichnet ist, daß die Basis sich in einer Hauptebene (40; 41) senkrecht zu den beiden Hauptorientierungsachsen (44; 45) erstreckt.

2. Armbanduhrgehäuse nach Anspruch 1, dadurch gekennzeichnet, daß die Brücke (36), welche die Basis (30) mit dem Boden (6) verbindet, von der Seite der Außenoberfläche (48) des Bodens (6) gekrümmt ist, wobei das Profil, gebildet durch die Außenoberflächen (48, 58, 50) des Bodens (6), der Brücke (36) und der Basis (30) in der Mittelebene sechs Uhr - zwölf Uhr des Armbanduhrgehäuses (1) eine stetige und glatte Linie definiert.

3. Armbanduhrgehäuse nach Anspruch 1, dadurch gekennzeichnet, daß die Hörner (34a und 34d) eine größere Dicke (35) als die Dicke (24) des peripheren Bereichs (23) des Bodens (6) aufweisen, und daß jedes dieser Hörner ein Sackloch (64) aufweist, dessen einzige Öffnung sich in der Innenoberfläche (56) des Horns befindet, dazu bestimmt, ein Ende eines Mittels aufzunehmen, das zum Befestigen des Armbandes an dem Armbanduhrgehäuse (1) dient.

4. Armbanduhrgehäuse nach einem der Ansprüche 1 bis 3, dadurch gekennzeichnet, daß jedes der Hörner (34a bis 34d) im wesentlichen die Form eines halben Eies aufweist.

5. Armbanduhrgehäuse nach einem der vorangehenden Ansprüche, dadurch gekennzeichnet, daß das einstückige Teil (4), das den Boden (6) mit den beiden Ansätzen (8, 9) bildet, durch Prägen und Biegen hergestellt ist.

6. Armbanduhrgehäuse nach einem der Ansprüche 1 bis 5, dadurch gekennzeichnet, daß eine erste Ausnehmung, welche den zentralen Bereich (21) des Bodens (6) bildet, in dem Teil (4) vorgesehen ist, das den Boden (6) mit den beiden Ansätzen (8, 9) bildet, welche erste Ausnehmung dazu bestimmt ist, teilweise ein Uhrwerk aufzunehmen.

7. Armbanduhrgehäuse nach einem der Ansprüche 3 bis 6, dadurch gekennzeichnet, daß das den Boden (6) mit den beiden Ansätzen (8, 9) bildende Teil (4) Löcher (26) in dem peripheren Bereich (23) des Bodens (6) für Schrauben (28) umfaßt, die dazu dienen, das Teil (4) an dem Gehäusering (2) des Armbanduhrgehäuses (1) zu befestigen.

8. Armbanduhrgehäuse nach einem der Ansprüche 3 bis 7, dadurch gekennzeichnet, daß der Boden (6) sich teilweise im Innern einer zweiten Ausnehmung (68) befindet, die in dem Boden des Gehäuserings (2) des Armbanduhrgehäuses (1) vorgesehen ist.

9. Armbanduhrgehäuse nach Anpruch 8, dadurch gekennzeichnet, daß die Oberseite des peripheren Bereichs (23) des Bodens (6) unter dem unteren Niveau eines Loches (69) bleibt, das in dem Gehäusering (2) für eine Zeiteinstellwelle vorgesehen ist.

10. Armbanduhrgehäuse nach Anspruch 8 oder 9, dadurch gekennzeichnet, daß zwei Ausnehmungen (72) am Rand des Bodens des Gehäuserings (2) vorgesehen sind, welche die zweite Ausnehmung (68) begrenzen, um den Durchtritt der Brücke (36) jedes der beiden Ansätze (8, 9) zu ermöglichen.

11. Armbanduhrgehäuse nach einem der Ansprüche 1 bis 10, dadurch gekennzeichnet, daß der Durchmesser des Bodens (6) kleiner ist als der Durchmesser des Uhrglases (10) des Armbanduhrgehäuses (1), wobei der Gehäusering (2) dieses Armbanduhrgehäuses (1) die Form eines sich erweiternden Topfes aufweist.

12. Armbanduhrgehäuse nach Anspruch 1, dadurch gekennzeichnet, daß jede Basis (30) und die beiden Hörner (34a, 34b; 34c, 34d), die ihr jeweils zugeordnet sind, symmetrisch relativ zu der schiefen Ebene sind, die durch die beiden Hauptorientierungsachsen dieser beiden Hörner definiert ist.

## Claims

1. Watch case (1) comprising a caseband (2), a back cover (6) defining a general plane (38) and two attachments (8, 9) for securing a bracelet, such back cover together with the two attachments forming one and the same piece (4), each of said attachments, when projected into said general plane (38) of said back cover, exhibiting substantially the general form of a T, the median branch of which forms a bridge (36) for connecting the attachment to said back cover and the transversal branch of which forms a base (30) for two horns (34a, 34b; 34c, 34d), these two horns extending, from the two ends of said base and along the whole width of these two ends, along two respective general orientation axes (44; 45) which are parallel and which define an oblique plane exhibiting an angular separation (α) relative to the median plane three o'clock - nine o'clock of said watch case, this latter being characterized in that said base extends along a general plane (40; 41) perpendicular to the two general orientation axes (44; 45).

2. Watch case according to claim 1, characterized in that said bridge (36) connecting said base (30) to said back cover (6) is inwardly curved on the side of the outer surface (48) of said back cover (6), the profile formed by the external surfaces (48, 58, 50) of said back cover (6), said bridge (36) and said base (30) in the median plane six o'clock - twelve o'clock of said watch case (1) defining a continuous smooth line.

3. Watch case according to claim 1, characterized in that horns (34a to 34d) are of a thickness (35) greater than the thickness (24) of the peripheral region (23) of said back cover (6) and in that each of said horns exhibiting a blind hole (64) the sole opening of which is located in the internal surface (56) of said horn, intended to receive one end of means serving to secure said bracelet to said watch case (1).

4. Watch case according to any one of claims 1 to 3, characterized in that each of said horns (34a to 34d) has substantially the form of half of an egg.

5. Watch case according to any one of the preceding claims, characterized in that said one and the same piece (4) forming said back cover (6) with its two attachments (8, 9) is obtained by swaging and bending.

6. Watch case according to any one of claims 1 to 5, characterized in that a first recess defining the central region (21) of said back cover (6) is provided in said piece (4) forming the back cover (6) with its two attachments (8, 9), such first recess being intended for the partial accommodation of a timepiece movement.

7. Watch case according to any one of claims 3 to 6, characterized in that said piece (4) forming the back cover (6) with its two attachments (8, 9) comprises holes (26) in the peripheral region (23) of said back cover (6) for screws (28) serving to secure said piece (4) to said caseband (2) of said watch case (1).

8. Watch case according to any one of claims 3 to 7, characterized in that said back cover (6) is located partially within a second recess (68) provided in the bottom of the caseband (2) of said watch case (1).

9. Watch case according to claim 8, characterized in that the top of the peripheral region (23) of said back cover (6) remains below the lowest level of a hole (69) provided in said caseband (2) for a time setting stem.

10. Watch case according to claim 8 or 9, characterized in that two notches (72) are provided on the edge of said bottom of the caseband (2) defining said second recess (68) in order to enable passage of said bridge (36) for each of the two attachments (8, 9).

11. Watch case according to any one of claims 1 to 10, characterized in that the diameter of said back cover (6) is less than the diameter of the crystal (10) for said watch case (1), the caseband (2) of such watch case (1) having the form of a flared cup.

12. Watch case according to claim 1, characterized in that each base (30) and the two horns (34a, 34b; 34c, 34d), which are associated to it, are symmetric relative to said oblique plane defined by said two general orientation axes of these two horns.
